# EUROPÄISCHE PATENTANMELDUNG

(11) **EP 4 756 300 A1**
(43) Veröffentlichungstag der Anmeldung: **10.06.2026**
(21) Anmeldenummer: 25209798.5
(22) Anmeldetag: 20.10.2025
(51) Int. Cl.: F24F 1/02, F24F 13/02

(54) **ADAPTEREINRICHTUNG FÜR EIN LUFTFÜHRENDES ELEMENT**

(30) Priorität: 03.12.2024 DE 102024211545
(71) Anmelder: Robert Bosch GmbH, 70442 Stuttgart (DE)
(72) Erfinder: Chatziioannu, Michail, 71732 Tamm (DE); Reichl, Stefan, 81241 München (DE); Hoelzlwimmer, Stephanie, 70176 Stuttgart (DE); Krueger, Andrea, 81241 München (DE)

(57) **Zusammenfassung**

Die Erfindung betrifft eine Adaptereinrichtung (10) zum Anschließen eines luftführenden Elements (101) an einem Fenster (1), beispielweise zur Verwendung mit einem mobilen Klimagerät (100), mit einer ersten, aus wenigstens zwei Isolierelementen (14, 16) bestehenden, längenverstellbaren Isolierplatte (12), wobei die Isolierplatte (12) dazu ausgebildet ist, zwischen einem Fensterflügel (3) und einem ortsfesten Teil (4, 7, 8) des Fensters (1) positioniert zu werden, und wobei in der Isolierplatte (12) eine Öffnung (44) zum Anschließen des luftführenden Elements (101) ausgebildet ist.

## Beschreibung

### Technisches Gebiet

Die Erfindung betrifft eine Adaptereinrichtung zum Anschließen luftführenden Elements, insbesondere eines Ab- und/oder Zuluftschlauchs an einem Fenster, beispielweise zur Verwendung mit einem mobilen Klimagerät, die sich dadurch auszeichnet, dass damit sowohl Schwenkfenster, als auch Schiebe- oder Hängefenster mit dem Ab- und/oder Zuluftschlauch bzw. dem luftführenden Teil verbunden werden können.

### Stand der Technik

Die Firma AEG vertreibt unter der Bezeichnung "AWKIT 5 WINDOW KlT" eine Adaptereinrichtung zum Anschließen eines mobilen Klimageräts an einem geöffneten Fenster mit den Merkmalen des Oberbegriffs des Anspruchs 1 (Quelle: https://www.aeg.de/vacuums-home-comfort/air-comfort/accessories/airconditioning-cleaning/awkit5/). Die bekannte Adaptereinrichtung zeichnet sich dadurch aus, dass diese eine längenverstellbare Isolierplatte hat, die zwischen einer senkrecht verlaufenden Kante eines Fensterflügels und dem Fensterrahmen angeordnet werden kann, wobei in der Isolierplatte eine Öffnung zum Anschließen eines luftführenden Elements (Luftschlauch) des Klimageräts ausgebildet ist. Aufgrund der konstruktiven Ausbildung der Isolierplatte ergibt sich zum Fensterflügel ein definierter, rechtwinkliger bzw. schräger Winkel. Daher ist die bekannte Adaptereinrichtung lediglich dazu geeignet, an einem Schwenkfenster befestigt zu werden, das im teilweise geöffneten Zustand einerseits die rechtwinklige Anordnung zum Fensterflügel, und andererseits die Verbindung zum Fensterrahmen ermöglicht. Weiterhin wird erwähnt, dass die zwischen dem Fensterrahmen und dem Fensterflügel verbleibenden, oberen und unteren Spalte durch einen mittels eines Spanngummis befestigbaren Stoffzuschnitts gegenüber dem Eintritt bzw. Austritt von Luft abgedichtet werden. Auch muss das bekannte System zum Schließen des Fensters stets abgebaut werden.

### Offenbarung der Erfindung

Die erfindungsgemäße Adaptereinrichtung zum Anschließen eines luftführenden Elements an einem Fenster mit den Merkmalen des Anspruchs 1 hat den Vorteil, dass damit nicht nur Schwenkfenster ausgestattet werden können, sondern auch Schiebe- bzw. Hängefenster. Auch kann die Adaptereinrichtung zum Schließen des Fensters je nach Anwendungsfall auch am Fenster verbleiben bzw. sie muss nicht demontiert werden.

Der Erfindung liegt die Idee zugrunde, einerseits die längenverstellbare Isolierplatte mit dem Anschluss für den Luftschlauch in Bezug zum Fensterflügel schwenkbar anzuordnen, sodass nicht nur Schwenkfenster, sondern auch Schiebe- bzw. Hängefenster mit der Isolierplatte leicht verbunden werden können. Mit anderen Worten gesagt wird durch eine entsprechende Ausgestaltung der Isolierplatte eine Befestigung der Isolierplatte unabhängig von dem Fensterflügel bzw. dessen Position in geöffnetem und geschlossenem Zustand zum Fensterrahmen ermöglicht. Weiterhin soll die dem Fensterflügel abgewandte Seite der Isolierplatte an unterschiedliche Gegebenheiten angepasst werden, sodass sie entweder zwischen einem Fenstersturz und einer Fensterbank, oder aber an einem Fensterrahmen befestigt bzw. verankert werden kann.

Vor dem Hintergrund der obigen Erläuterungen weist daher eine erfindungsgemäße Adaptereinrichtung zum Anschließen eines luftführenden Elements an einem Fenster eine erste, aus wenigstens zwei Isolierelementen bestehende, längenverstellbare Isolierplatte auf. Die Isolierplatte ist dazu ausgebildet, zwischen einem Fensterflügel und einem ortsfesten Teil positioniert zu werden. Weiterhin ist in der Isolierplatte eine Öffnung zum Anschließen eines luftführenden Elements bzw. des Ab- und/oder Zuluftschlauchs ausgebildet. Erfindungswesentlich ist, dass die Isolierplatte an einer Stange befestigt ist, wobei die Isolierplatte um eine Längsachse der Stange schwenkbar gelagert ist. Zuletzt sind an gegenüberliegenden Enden der Stange optional angeordnete Befestigungselemente zum Befestigen der Stange an dem ortsfest angeordneten Teil vorgesehen.

Vorteilhafte Weiterbildungen der erfindungsgemäßen Adaptereinrichtung zum Anschließen eines luftführenden Elements an einem Fenster sind in den Unteransprüchen aufgeführt.

**In** einer bevorzugten konstruktiven Ausgestaltung der Adaptereinrichtung ist es vorgesehen, dass die Stange zwei, mit jeweils einem Isolierelement der Isolierplatte zumindest mittelbar verbundene, rohrartige und konzentrisch zur Längsachse angeordnete Trägerelemente aufweist, die einander radial umfassen und drehbar um die Längsachse gelagert sind, und dass die Längsposition der Trägerelemente zur Stange durch manuell bedienbare Fixiermittel einstellbar ist.

Um einen einfachen Einbau bzw. eine in Längsrichtung ausgebildete Vorspannung auf die Stange zu erzielen, die genügt, um die Stange an dem ortsfest angeordneten Teil sicher zu befestigen, ist es vorgesehen, dass die Stange einen druckfederbelasteten Endabschnitt aufweist, der mit einem der Befestigungselemente verbindbar ist.

Um die Adaptereinrichtung an unterschiedlichste Bauarten bzw. Anordnungen der Fenster anpassen zu können ist es darüber hinaus bevorzugt vorgesehen, dass die Stange mit austauschbar angeordneten Befestigungselementen zum Fixieren der Stange an dem ortsfest angeordneten Teil verbindbar ist.

**In** einer Weiterbildung des zuletzt gemachten Vorschlags ist es vorgesehen, dass die Befestigungselemente zum Befestigen der Stange im Bereich einer Fensterbank und/oder eines Fenstersturzes als ortsfest angeordnetem Teil ausgebildet sind.

Ist eine Fensterbank bzw. ein Fenstersturz nicht bauseitig vorhanden, so ist es alternativ vorgesehen, dass die Befestigungselemente zum Befestigen der Stange im Bereich eines Fensterrahmens als ortsfest angeordneten Teil ausgebildet sind.

Bei Schwenkfenstern ist es darüber hinaus erforderlich, die beim (leicht) geöffneten Fenster verbleibenden, dreiecksförmigen Spalte zwischen dem Fensterflügel und dem Blendrahmen abzudichten. Um dies möglichst effektiv zu ermöglichen, sieht eine weitere bevorzugte konstruktive Ausgestaltung der Adaptereinrichtung vor, dass zwei zusätzliche Isolierplatten zum Abdichten jeweils eines Spalts zwischen einem Blendrahmen und dem Fensterflügel vorgesehen sind.

**In** bevorzugter Ausbildung der zusätzlichen Isolierplatten bestehen diese aus einem starren Material und sind durch Klemmelemente an dem Blendrahmen befestigbar.

Weiterhin sind die Isolierplatten parallel zueinander und zumindest teilweise in Anlagekontakt zueinander angeordnet, um einen Eintritt oder einen Austausch von Luft über den Spalt zwischen den beiden Isolierplatten möglichst verhindert wird. Bei Verwendung der zusätzlichen Isolierplatten (Drehfenster) liegen die zusätzlichen Isolierplatten am Blendrahmen, am Fensterflügel und an den Isolierplatten an, um auch dort einen Eintritt/Austausch von Luft über den Spalt des geöffneten Fensters zu verhindern.

Weiterhin ist es erforderlich, den Fensterflügel in Richtung der Isolierplatte bzw. der Stange zu arretieren bzw. zu befestigen. Hierzu ist es vorgesehen, dass Mittel zum Spannen der Stange in Richtung des Fensterflügels vorgesehen sind.

Weitere Vorteile, Merkmale und Einzelheiten der Erfindung ergeben sich aus der nachfolgenden Beschreibung bevorzugter Ausführungsformen der Erfindung sowie anhand der Zeichnungen.

Kurze Beschreibung der Zeichnungen
- Fig. 1: zeigt eine an einem Drehfenster befestigte Adaptereinrichtung für ein mobiles Klimagerät in einer perspektivischen Darstellung,
- Fig. 2: eine längenverstellbare Stange mit daran drehbar gelagerten Isolierelementen einer Isolierplatte als Bestandteil der Adaptereinrichtung gemäß der Fig. 1 in einer perspektivischen Darstellung,
- Fig. 3 und Fig. 4: jeweils in perspektivischen Darstellungen, Befestigungselemente zum Befestigen der Stange im Bereich zwischen einer Fensterbank und einem Fenstersturz bzw. im Bereich eines Fensterrahmens,
- Fig. 5: in perspektivischer Darstellung Fixierelemente zum Arretieren bzw. Lösen der Isolierelemente an der Stange zur Höheneinstellung der Isolierelemente,
- Fig. 6: in perspektivischer Darstellung Bauteile zum Ausbilden zusätzlicher Isolierplatten zur Abdichtung von Spalten zwischen einem Fensterflügel eines Drehfenster und einem Fensterrahmen,
- Fig. 7 bis Fig. 11: Montageschritte zur Erläuterung der Befestigung der Adaptereinrichtung an einem Fensterflügel eines Drehfensters im Bereich zwischen einer Fensterbank und einem Fenstersturz und
- Fig. 12: eine Darstellung zur Erläuterung der Montage der Adaptereinrichtung an einem Schiebefenster.

### Ausführungsformen der Erfindung

Gleiche Elemente bzw. Elemente mit gleicher Funktion sind in den Figuren mit den gleichen Bezugsziffern versehen.

In der Fig. 1 ist eine Adaptereinrichtung 10 zum Anschließen eines mobilen Klimageräts 100 an einem (teilweise) geöffneten Fenster 1 dargestellt, wobei das Fenster 1 als ein nach innen, d.h. also ein in einem Innenraum öffnendes Drehfenster 2 ausgebildet ist. Das Drehfenster 2 weist einen (beweglichen) Fensterflügel 3 sowie einen ortsfest angeordneten Fensterrahmen 4 auf.

Das Klimagerät 100 dient der Klimatisierung eines Raums in einem Gebäude und weist ein luftführendes Element 101 in Form eines flexiblen Luftschlauches 102 auf, der mittels eines Anschlussstutzens 103 an der Adaptereinrichtung 10 befestigt ist. Die Adaptereinrichtung 10 dient dazu, die durch das Klimagerät 100 erzeugte warme Abluft aus dem Gebäudeinneren an die äußere Umgebung auszuleiten, wobei durch die Adaptereinrichtung 10 vermieden werden soll, dass Außenluft in das Gebäudeinnere dringen soll und/oder Luft aus dem Innenraum an die Umgebung entweicht.

Die Adaptereinrichtung 10 ist mehrteilig ausgebildet und weist eine längenverstellbare Isolierplatte 12 auf, die zwei plattenförmigen, miteinander zusammenwirkenden Isolierelementen 14, 16 besteht. Die beiden Isolierelemente 14, 16 sind aus einem starren Material, insbesondere aus Kunststoff ausgebildet und an einer Längskante mit im Querschnitt ringförmigen Längsrohren 18, 20 als Trägerelemente für die Isolierelemente 14, 16 verbunden. Die beiden Isolierelemente 14, 16 sind vorzugsweise in unmittelbarem Anlagekontakt zueinander angeordnet, um Luftspalte zwischen den Isolierelementen zu minimieren. Weiterhin sind die Isolierelemente 14, 16 derart zu den Längsrohren 18, 20 positioniert, dass die Mittelebenen des jeweiligen plattenförmigen Teils der Isolierelemente 14, 16 die Längsachse der Längsrohre 18, 20 nicht schneiden, sondern versetzt dazu angeordnet sind. Weiterhin weisen die beiden Längsrohre 18, 20 der Isolierelement 14, 16 unterschiedliche Durchmesser auf, derart, dass beispielsweise das einen geringeren Außendurchmesser aufweisende Längsrohr 20 innerhalb des Querschnitts des den größeren Außendurchmesser aufweisenden Längsrohrs 18 angeordnet ist. Die soweit beschriebene Ausbildung der beiden Isolierelemente 14, 16 ermöglich bei fluchtend zueinander verlaufenden Längsachsen der Längsrohre 18, 20 eine flächige, unmittelbare Anlage der beiden plattenförmigen Bereiche der Isolierelemente 14, 16.

Weiterhin sind die beiden Längsrohre 18, 20 konzentrisch zu einer längenverstellbaren Stange 22, insbesondere in Form einer Teleskopstange angeordnet, wobei die Längsrohre 18, 20 die Stange 22 an deren Außendurchmesser umfassen, und wobei die Durchmesser der Stange 22 sowie der Längsrohre 18, 20 derart zueinander abgestimmt sind, dass zwischen den genannten Elementen eine Schiebepassung ermöglicht wird, d.h., dass ein möglichst geringes radiales Spiel zwischen den genannten Elementen vorhanden ist.

Die Stange 22 besteht zumindest aus zwei rohrartigen Stangenelementen 24, 26, wobei das eine Stangenelement 24, 26 radial innerhalb des anderen Stangenelements 26, 24 geführt ist. Mittels eines aus dem Stand der Technik an sich bekannten Feststellmechanismus wird beispielsweise durch gegenseitiges Verdrehen der beiden Stangenelemente 24, 26 um ihre gemeinsame Längsachse 28 im Uhrzeiger- bzw. im Gegenuhrzeigersinn entsprechend des Drehpfeils 30 ein Lösen bzw. Arretieren der beiden Stangenelemente 24, 26 in Richtung der Längsachse 28 zur Längeneinstellung der Stange 22 ermöglicht. Die Stange 22 weist darüber hinaus in Richtung der Längsachse 28 einen druckfederbelasteten Endabschnitt 34 an dem Stangenelement 26 auf, währen der andere Endabschnitt 32 am Stangenelement 24 starr ausgebildet ist.

An den Endabschnitten 32, 34 sind je nach Ausbildung des Fensters 1 (Drehfenster 2 oder Schiebefenster 5 gemäß der Fig. 12) unterschiedliche Befestigungselemente 36, 38 austauschbar befestigbar. Die in der Fig. 3 dargestellten, als Fußplatten 40 ausgebildeten Befestigungselemente 36 dienen der Arretierung bzw. Befestigung der Stange 22 zwischen einer Fensterbank 7 und einem Fenstersturz 8 (Fig. 7). Demgegenüber dienen die in der Fig. 4 dargestellten Winkelplatten 42 der Befestigungselemente 38 zum Befestigen der Stange 22 im Bereich des Fensterrahmens 4.

Wie anhand der Fig. 2 erkennbar ist, weist darüber hinaus das Isolierelement 14 in einem beispielhaft unteren Bereich eine Öffnung 44 zum Anschließen des Anschlussstutzens 103 des Luftschlauchs 102 auf.

Darüber hinaus sind die beiden Längsrohre 18, 20 auf gegenüberliegenden Seiten der Isolierplatte 12 entsprechend der Fig. 5 mit Hubhebeln 46, 48 ausgestattet, die das jeweilige Längsrohr 18, 20 und somit das mit dem Längsrohr 18, 20 verbundene Isolierelement 14, 16 in Richtung der Längsachse 28 an der Stange 22 fixieren bzw. lösen lässt, um eine Höhenverstellung der Isolierelemente 14, 16 an der Stange 22 zu ermöglichen.

**In** der Fig. 6 sind zwei, im Lieferzustand der Adaptereinrichtung 10 für Drehfenster 2 rechteckförmige zusätzliche Isolierplatten 50, 52 dargestellt, die vorzugsweise aus einem starren Material, insbesondere Kunststoff bestehen, und sich mit handelsüblichen Werkzeugen, insbesondere mit einem Teppichmesser o.ä. schneiden lassen, um eine gewünschte Form zu erzielen.

Mittels Klemmelementen 54, die einerseits am Fensterrahmen 4 befestigbar sind, lässt sich eine entsprechend zugeschnittene zusätzliche Isolierplatte 50, 52 in den dreiecksförmigen Spalt zwischen dem Fensterflügel 3 und dem Fensterrahmen 4 anordnen, um diesen zu verschließen. Wie erwähnt, dienen die in der Fig. 6 dargestellten (zusätzlichen) Isolierplatten 50, 52 ausschließlich bei der Anwendung bei nach innen oder nach außen öffnenden Drehfenstern 2, und werden bei einem Schiebefenster 5 nicht benötigt.

Zuletzt ist in der Fig. 1 ein Spannmittel 56 in Form eines Spanngummis o.ä. dargestellt, welcher dazu dient, die Stange 22 bzw. die Längsrohre 18, 20 gegen den Fensterflügel 3 im Bereich eines Drehbeschlags 9 zu spannen, um ein dichtes Anliegen der Isolierelemente 14, 16 an dem Fensterrahmen 4 zu gewährleisten.

In den Fig. 7 bis 11 werden nachfolgend zum Verständnis der Adaptereinrichtung 10 bzw. deren Montage wesentliche Schritte erläutert, wobei in dem Ausführungsbeispiel von einem nach innen öffnenden Drehfenster 2 mit einer bauseitig vorhandenen Fensterbank 7 und einem Fenstersturz 8 ausgegangen wird.

Zunächst ist in der Fig. 7 dargestellt, dass die Stange 22 mit den benötigten Befestigungselementen 36 bzw. Fußplatten 40 zwischen dem Fenstersturz 8 und der Fensterbank 7 unmittelbar neben dem Fensterrahmen 4 bzw. in möglichst geringem Abstand hierzu eingespannt ist. Hierzu wurden vorab die beiden Stangenelemente 24, 26 der Stange 22 auseinandergezogen, bis der federbelastete Endabschnitt 34 von dem Fenstersturz 8 bzw. der Fensterbank 7 eingedrückt worden ist. In dieser Position werden die beiden Stangenelemente 24, 26 gegeneinander verdreht, um diese in Richtung der Längsachse 28 zueinander zu fixieren. Unterstützt durch die Vorfixierung durch den federbelasteten Endabschnitt 34 wird das nun verlängerte Profil über einen Hebelmechanismus im Endabschnitt 32 verklemmt und gesichert.

Anschließend werden die beiden Isolierelemente 14, 16 entsprechend des Pfeils 58 auseinandergezogen und auf die Höhe des Flügelfensters 3 derart angepasst, dass eine obere Fensterkante mit der Oberkante des Isolierelements 16 und eine untere Fensterkante mit der Unterkante des Isolierelements 14 bündig verlaufen. Dieser Schritt ist in der Fig. 8 bereits ausgeführt. Nun werden die Hubhebel 46, 48 zur Fixierung der Isolierelemente 14, 16 an der Stange 22 betätigt, sodass die Längsposition der Isolierelemente 14, 16 in Bezug zur Längsachse 28 unveränderbar ist. Anschließend können die Spannmittel 56 entsprechend der Fig. 9 zwischen der Isolierplatte 12 und dem Drehbeschlag 9 des Fensterflügels 3 montiert werden, um zu überprüfen, ob die Isolierplatte 12 an dem Fensterflügel 3 bündig bzw. dicht anliegt.

Um die verbleibenden dreiecksförmigen Spalte zwischen dem Fensterflügel 3 und dem Fensterahmen 4 zu verschließen bzw. abzudichten, ist es weiterhin erforderlich, die zusätzlichen Isolierplatten 50, 52 auf das benötigte Maß anzupassen und die angepassten zusätzlichen Isolierplatten 50, 52 am Blendrahmen zu befestigen. Hierzu werden entsprechend der Fig. 10 am Beispiel der unteren zusätzlichen Isolierplatte 50 die Klemmelemente 54 an einer unteren horizontalen Innenkante des Blendrahmens am montiert und die noch unangepasste Isolierplatte 50 in den Klemmelementen 54 eingespannt. Anschließend lässt sich entsprechend der Fig. 11 bei montierter Isolierplatte 12 das benötigte Maß der zusätzlichen Isolierplatte 50 erfassen (angezeichnete Schnittlinie 60) und die zusätzliche Isolierplatte 50 anschließend zuschneiden. Diese Schritte werden für die obere zusätzliche Isolierplatte 52 anschließend wiederholt. Zuletzt wird bei vollständig montierter Adaptereinrichtung 10 der Luftschlauch 102 mit seinem Anschlussstutzen 103 mit der Öffnung 44 verbunden.

Ergänzend wird erläutert, dass bei einem Drehfenster 2 ohne Fenstersturz 8 und Fensterbank 7 die Befestigungselemente 38 bzw. Winkelplatten 42 verwendet werden, die im Bereich des Fensterrahmens 4 befestigt werden. Dabei können die Befestigungselemente 34 und 40 werkzeuglos gegen die Befestigungselemente 38 und 42 durch Verklipsen gewechselt werden. Die weiteren Montageschritte erfolgen entsprechend dem oben beschriebenen Ausführungsbeispiel.

Soll die Adaptereinrichtung 10 nicht an einem Drehfenster 2, sondern mit einem horizontal oder vertikal beweglichen Schiebefenster 5 montiert werden, so wird zur Erläuterung auf die Fig. 12 verwiesen. Aus dieser Figur 12 ist am Beispiel eines horizontal verschiebbaren Fensterflügels 3 des Schiebefensters 5 erkennbar, dass die Stange 22, insbesondere ohne Befestigungselemente 36, 38 direkt mit ihren federbelasteten Endabschnitten 32, 34 zwischen der oberen und unteren Fensterkante des Fensterrahmens 4 unmittelbar neben seiner linken, vertikal verlaufenden Fensterkante eingespannt ist. Anschließend erfolgt wie beim Drehfenster 2 eine Anpassung der Isolierelemente 14, 16 auf die Höhe des Fensterflügels 3 sowie eine Befestigung der Isolierplatte 12 an dem Drehbeschlag 9 des Fensterflügels 3 mittels der Spannmittel 56. Bei Verwendung der Adaptereinrichtung 10 an einem Schiebefenster 5 sind die zusätzlichen Isolierplatten 50, 52 nicht erforderlich.

Die soweit beschriebene Adaptereinrichtung 10 kann in vielfältiger Art und Weise abgewandelt bzw. modifiziert werden, ohne vom Erfindungsgedanken abzuweichen. So soll die Adaptereinrichtung 10 auch für andere Anwendungen einsetzbar sein, nicht nur im Rahmen von mobilen Klimageräten 100.

## Patentansprüche

1. Adaptereinrichtung (10) zum Anschließen eines luftführenden Elements (101) an einem Fenster (1), beispielweise zur Verwendung mit einem mobilen Klimagerät (100), mit einer ersten, aus wenigstens zwei Isolierelementen (14, 16) bestehenden, längenverstellbaren Isolierplatte (12), wobei die Isolierplatte (12) dazu ausgebildet ist, zwischen einem Fensterflügel (3) und einem ortsfesten Teil (4, 7, 8) des Fensters (1) positioniert zu werden, und wobei in der Isolierplatte (12) eine Öffnung (44) zum Anschließen des luftführenden Elements (101) ausgebildet ist,
**dadurch gekennzeichnet,**
**dass** die Isolierplatte (12) an einer Stange (22) befestigt ist, wobei die Isolierplatte (12) um eine Längsachse (28) der Stange (22) schwenkbar gelagert ist, und mit optional an gegenüberliegenden Enden der Stange (22) angeordneten Befestigungselementen (36, 38) zum Befestigen der Stange (22) an dem ortsfest angeordneten Teil (4, 7, 8) des Fensters (1).

2. Adaptereinrichtung nach Anspruch 1,
**dadurch gekennzeichnet,**
**dass** die Stange (22) zwei, mit jeweils einem Isolierelement (14, 16) der Isolierplatte (12) zumindest mittelbar verbundene, rohrartige und konzentrisch zur Längsachse (28) angeordnete Trägerelemente (18, 20) aufweist, die einander radial umfassen und drehbar um die Längsachse (28) gelagert sind, und dass die Position der Trägerelemente (18, 20) zur Stange (20) durch manuell bedienbare Feststellmittel (46, 48) einstellbar ist.

3. Adaptereinrichtung nach Anspruch 1 oder 2,
**dadurch gekennzeichnet,**
**dass** die Stange (22) einen druckfederbelasteten, mit einem der Befestigungselemente (36, 38) verbindbaren Endabschnitt (34) aufweist.

4. Adaptereinrichtung nach einem der Ansprüche 1 bis 3,
**dadurch gekennzeichnet,**
**dass** bei Verwendung von Befestigungselementen (36, 38) diese an der Stange (22) austauschbar angeordnet sind.

5. Adaptereinrichtung nach Anspruch 4,
**dadurch gekennzeichnet,**
**dass** die Befestigungselemente (36) zum Befestigen der Stange (22) im Bereich einer Fensterbank und/oder eines Fenstersturzes als ortsfest angeordneten Teil (7, 8) ausgebildet sind.

6. Adaptereinrichtung nach Anspruch 4,
**dadurch gekennzeichnet,**
**dass** die Befestigungselemente (38) zum Befestigen der Stange (22) im Bereich eines Fensterrahmens als ortsfest angeordneten Teil (4) ausgebildet sind.

7. Adaptereinrichtung einem der Ansprüche 1 bis 6,
**dadurch gekennzeichnet, dass** zwei zusätzliche Isolierplatten (50, 52) zum Abdichten jeweils eines Spalts zwischen einem Blendrahmen und dem Fensterflügel (3) bei Verwendung der Adaptereinrichtung (10) an einem Drehfenster (2) vorgesehen sind.

8. Adaptereinrichtung nach Anspruch 7,
**dadurch gekennzeichnet,**
**dass** die zusätzlichen Isolierplatten (50, 52) aus einem starren Material bestehen und durch Klemmelemente (54) an einem Blendrahmen oder dem Fensterflügel (3) befestigbar sind.

9. Adaptereinrichtung nach einem der Ansprüche 2 bis 8,
**dadurch gekennzeichnet,**
**dass** die Stange (22) zwei radial einander umgreifende und in Richtung der Längsachse (28) zueinander verstellbare Stangenelemente (24, 26) aufweist, die mittels eines Feststellmechanismus zueinander lösbar bzw. feststellbar sind.

10. Adaptereinrichtung nach einem der Ansprüche 1 bis 9,
**dadurch gekennzeichnet,**
**dass** die Isolierelemente (14, 16) der Isolierplatte (12) parallel zueinander und zumindest teilweise in Anlagekontakt zueinander angeordnet sind.

11. Adaptereinrichtung nach einem der Ansprüche 1 bis 10,
**dadurch gekennzeichnet,**
**dass** Spannmittel (56) zum Spannen der Stange (22) oder der Isolierplatte (12) in Richtung des Fensterflügels (3) vorgesehen sind.
